# EUROPÄISCHE PATENTSCHRIFT

(11) **EP 0 175 150 B1**
(45) Veröffentlichungstag und Bekanntmachung des Hinweises auf die Patenterteilung: **11.05.1988**
(21) Anmeldenummer: 85110285.5
(22) Anmeldetag: 17.08.1985
(51) Int. Cl.: B65H 7/10, B65H 9/20, B65H 1/00

(54) **Bogenanleger für bogenverarbeitende Maschinen**
Sheet feeder
Appareil margeur

(30) Priorität: 15.09.1984 DE 3433994
(43) Veröffentlichungstag der Anmeldung: 26.03.1986
(73) Patentinhaber: Heidelberger Druckmaschinen Aktiengesellschaft, D-69019 Heidelberg (DE)
(72) Erfinder: Pollich, Gerhard, D-6900 Heidelberg (DE)
(74) Vertreter: Stoltenberg, Heinz-Herbert Baldo

(56) Entgegenhaltungen:
- DD-A- 126 585
- DE-A- 2 258 946
- DE-A- 3 210 943
- GB-A- 1 579 015

## Beschreibung

Die Erfindung betrifft einen Bogenanleger für bogenverarbeitende Maschinen mit einer Einrichtung zum selbsttätigen Ausrichten der Seitenlage eines Stapels, von dem die jeweils zu vereinzelnden Bogen von einer Transporteinrichtung erfassbar und der bogenverarbeitenden Maschine zuführbar sind, wobei ein Stellmotor auf einen quer zur Bogenförderrichtung bewegbar gelagerten, den Stapel tragenden Stapeltisch einwirkt und von einer Bogen-Istlage-Erkennungseinrichtung die jeweiligen Stellsignale erhält.

In bogenverarbeitenden Maschinen, insbesondere Druckmaschinen, wird der von einem Stapel vereinzelte Bogen in der Regel über einen Zuführtisch der Maschine zugeführt, um von dieser verarbeitet zu werden. Dabei ist der Maschine unmittelbar eine sogenannte Seitenausrichtvorrichtung zugeordnet, welche den Bogen an eine seitliche Marke bewegt, um dadurch für seine Weiterverarbeitung eine exakte seitliche Ausrichtung zu gewährleisten. Die vorgesehene Seitenausrichtvorrichtung gleicht dabei einen seitlichen Versatz der einzelnen Bogen von einigen Millimetern aus.

Die von Bogenlegern zu verarbeitenden Stapel zeigen aber häufig einen so starken Versatz, dass eine zusätzliche seitliche Vorkorrektur des gesamten Stapels oder aber des auf dem Zuführtisch sich befindenden Bogens vonnöten ist.

Aus der DD-PS 126 585 ist daher eine Vorrichtung bekannt geworden, bei der die Bogen-Ist-Lage unmittelbar nach der Vereinzelung festgestellt wird. Aufgrund eines Signals der dort verwendeten optischen Erkennungseinrichtung werden dann die Fördermittel, längs welcher die Bogen über den Anlegetisch geführt werden, entsprechend dem festgestellten Versatz in bezug auf die normale Förderrichtung verschwenkt. Der durch Sauger festgehaltene Bogen führt dadurch während seines Transports eine senkrecht zu dieser Bewegung gerichtete zusätzliche Querbewegung aus.

Der hierbei verwendete Bogen-Istlage-Geber weist zwei untereinander beabstandete Sensoren auf. Diese werden unter festem gegenseitigen Abstand und unter Anbindung an eine Zugstange der jeweiligen Istlage der Bogen in ihrer Position unmittelbar nach dem Stapel nachgeführt.

Ein wesentlicher Nachteil einer solchen Vorrichtung ist insbesondere darin zu sehen, dass eine relativ aufwendige Korrekturvorrichtung notwendig ist, da, abgesehen vom mechanischen Steuermechanismus, eine zusätzliche Saugeinrichtung mit entsprechender Steuerung und Zufuhr der Saugluft erforderlich ist.

Aus der DE-OS 3 210 943 ist weiterhin eine Vorrichtung bekannt, bei der die Lage der einzelnen Papierbogen bei Anlage an der bogenverarbeitenden Maschine vor ihrer Seitenausrichtung erfasst und entsprechend dieser Lage ein Stellmotor angesteuert wird, der die Plattform, auf der der Bogenstapel liegt, quer zur Förderrichtung verstellt. Der aus dieser Vorgehensweise sich ableitende Regelkreis ist in besonderem Masse totzeitbehaftet, da erst nach ca. 6-8 Bogen, je nach Schuppenstromlänge, eine korrigierende Bewegung des Bogenstapels eintritt. Darüber hinaus wird durch die verwendete einzelne Photozelle mit zugehöriger Lichtquelle durch jeden einzelnen ankommenden Bogen; gleichgültig welche Ist-Lage er einnimmt, der Stellmotor zu Korrekturzwecken aktiviert.

Von dem genannten Stand der Technik ausgehend liegt der vorliegenden Erfindung die Aufgabe zugrunde, einen Bogenanleger für bogenverarbeitende Maschinen zu schaffen, bei dem die Ist-Lage-Ermittlung und die Korrektur der einzelnen Bogen ohne grossen konstruktiven Aufwand und unter Vermeidung unnötiger Stellvorgänge über einen rasch reagierenden Steuermechanismus erfolgen kann, wobei aber dennoch die Übergabefehler des Vereinzelungs- und Transportmechanismus erfasst werden.

Die vorgenannte Aufgabe wird durch eine Einrichtung gemäss den Merkmalen des Hauptanspruches gelöst.

Mit der erfindungsgemässen Anordnung der Reflexlichtschranken können in vorteilhafter Weise die Übergabefehler bei der Bogenvereinzelung berücksichtigt werden.

Durch die Verwendung von zwei voneinander unabhängig positionierbaren Reflexlichtschranken kann ausserdem das Auswerteergebnis durch einfaches Verstellen von deren Abstand beeinflusst werden.

Durch diese überraschend einfache Massnahme wird die Folge der Stellsignale optimiert, was zur Folge hat, dass unnötige Stellvorgänge mit unnötigem Leistungsaufwand vermieden werden, wenn sich die Istlagen der von der Transporteinrichtung erfassten Bogen innerhalb wählbarer Toleranzen bewegen.

Werden die beiden verwendeten Reflexlichtschranken nicht nur einer seitlichen Bogenkante zugeordnet, sondern jeder seitlichen Bogenkante jeweils eine Reflexlichtschranke, so sind zusätzliche Informationen bezüglich der Bogenbreite möglich.

Um ggf. zu verhindern, dass bei lediglich einem einzelnen ausserhalb der Toleranz liegenden Bogen ein Stellsignal an den Stellmotor ergeht, kann dieses Stellsignal von einer bestimmten Ansprechdauer der betreffenden Reflexlichtschranke abhängig gemacht werden.

Weitere wesentliche Vorteile der erfindungsgemässen Einrichtung lassen sich aus der nachstehenden Figurenbeschreibung sowie aus den Unteransprüchen ableiten.

Ein Ausführungsbeispiel ist in den Zeichnungen dargestellt.

Dabei zeigt:
Fig. 1 einen Bogenanleger mit der erfindungsgemäss angeordneten Erkennungseinrichtung,
Fig. 2 eine Draufsicht auf den Bogenanleger gemäss Fig. 1,
Fig. 3 eine vergrösserte Darstellung der Erkennungseinrichtung aus Fig. 1 und
Fig. 4 eine weitere Draufsicht auf den Schuppenstrom mit unterschiedlichen Bogen-Istlagen.

In dem in Fig. 1 dargestellten Bogenanleger 1 befindet sich der Stapel 2, welcher auf einem Stapeltisch 3 aufliegt. Die Bogenvereinzelung erfolgt von oben über eine pneumatisch wirkende Vereinzelungsvorrichtung 4, die den jeweils obersten Bogen 5 vom Stapel 2 trennt und dem weiteren Transportmechanismus zuführt.

Die den Bogen 5 der Maschine 6 bzw. einem Zylinder 7 der Maschine 6 zuführende Transporteinrichtung wird zunächst von einem Zuführtisch 8 gebildet. Auf diesem sind in gewissen Abständen (siehe Fig. 2) endlose Transportbänder 9 angeordnet, die von einer Umlenkwalze 10 angetrieben werden, wobei in Bogenlaufrichtung vor und nach dem Zuführtisch zwei dieser, über die gesamte Breite sich erstreckende Umlenkwalzen 10, 11 vorgesehen sind. Eine weitere Walze 12 reguliert ausserdem die Spannung der Transportbänder 9. Diesen sind auf dem Zuführtisch 8 jeweiis mehrere Transportrollen 13 sowie auf einer Traverse 14 mittels Tragarm 26 längsverschieblich gelagerte Taktrollen 15 zugeordnet. Diese setzen entsprechend der Bogenverarbeitungsgeschwindigkeit der Maschine 6 taktweise auf die bereits vereinzelten Bogen 5 auf bzw. heben davon ab, was von der um ihre Achse schwenkbaren Traverse 14 bewirkt wird.

In unmittelbarem Bereich dieser Taktrollen 15 ist, sich über die durch die Seitenteile 27 bestimmte Breite des Bogenanlegers 1 erstreckend, eine weitere Traverse 16 vorgesehen. Darauf sind, wie Fig. 3 zeigt, mittels Halterungen 17, die über Klemmschrauben 18 auf der Traverse 16 arretierbar sind, als Reflexlichtschranken 19, 20 ausgeführte optische Erkennungseinrichtungen befestigt. Die Stellsignale zur Auslösung der Korrekturbewegung des Stapeltisches 3 ergeben sich dabei aufgrund des unterschiedlichen Licht-Reflexionsgrades, wenn dieses auf den weissen Papierbogen 5 oder aber ins «Leere» trifft.

Aufgrund der voneinander unabhängigen Positionierbarkeit der Reflexlichtschranken 19, 20 entlang der Traverse 16 kann das Auswerteergebnis, beispielsweise durch Verstellen ihres Abstandes variabel gestaltet werden. Wie Fig. 4 zeigt, sind im Ausführungsbeispiel beide Reflexlichtschranken 19, 20 einer seitlichen Bogenkante 21 zugeordnet.

Während der Lichtstrahl 22 einer der Reflexlichtschranken 19 auf die Bogen 5 trifft, geht der Lichtstrahl 22 der anderen Reflexlichtschranke 20 ins «Leere». Die Bogenlage wird als optimal erkannt und ist daher nicht korreturbedürftig.

Werden nun aufgrund eines seitlichen Versatzes des Stapels 2 die Bogen 5 ausserhalb eines gewissen Toleranzbereiches vereinzelt und nehmen die in Fig. 4 strichpunktiert dargestellte Position ein, so werden sie von beiden Reflexlichtschranken 19, 20 erfasst, was ein bestimmtes Stellsignal zur Folge hat. Dieses wird einem Stellmotor 24 übermittelt, welcher den Stapeltisch 3 um ein vorgegebenes Mass in die entsprechende Richtung (nach rechts) seitlich verstellt.

Ein Stellsignal zur Stapelbewegung in die andere Richtung ergeht, wenn in äquivalenter Weise die vereinzelten Bogen 5 die in Fig. 4 gestrichelt dargestellte Position einnehmen (beide Reflexlichtschranken 19, 20 gehen ins «Leere»).

Eine weitere Möglichkeit wäre auch, jeder der beiden seitlichen Bogenkanten 21, 23 eine Reflexlichtschranke 19, 20 zuzuordnen. Daraus könnten zusätzliche Informationen bezüglich der Bogenbreite abgeleitet werden.

Um ggf. zu verhindern, dass bereits bei einem einzelnen ausserhalb der Toleranz liegenden Bogen 5 ein Signal an den Stellmotor 24 ergeht, wäre denkbar, dieses Stellsignal in Abhängigkeit von einer bestimmten Ansprechdauer (T) der betreffenden Reflexlichtschranke 19, 20 zu wählen. Die Ansprechdauer (T) sollte dabei stufenweise einstellbar sein, wobei eine Zeitstufe einer aus Bogenlänge (I) und Transportgeschwindigkeit (v) sich ergebenden Zeitspanne (T,) entspricht (T, = I/v). Ist erst beim n-ten ausserhalb der Toleranz liegenden Bogen 5 ein Stellsignal erwünscht, so ist T = n - Tᵢ einzustellen (ganzzahliges Vielfaches). Um dies zu verwirklichen, wäre in die vorzusehende elektrische Steuerschaltung beispielsweise ein rückstellbares oder einschaltverzögertes Zeitrelais einzubeziehen.

Dadurch kann in vorteilhafter Weise die Anzahl der Bogen 5 vorherbestimmt werden, ab der der Stellmotor 24 eine Korrekturbewegung des Stapels 2 ausführt. Mit der erfindungsgemässen Anordnung der Reflexlichtschranken 19, 20 können in vorteilhafter Weise die Übergabefehler bei der Bogenvereinzelung berücksichtigt werden, so dass schliesslich der Seitenziehmarke 25 nur noch eine geringfügige Endausrichtung für die exakte Registerhaltigkeit der Bogen 5 zukommt.

Sollte bereits bei dem ersten, ausserhalb eines Toleranzbereiches geförderten Bogen 5 oder bereits mehr oder weniger unmittelbar nach dessen Registrierung durch die Reflexlichtschranken 19, 20 eine Seitenverschiebung des Stapels 2 erfolgen (T, Tᵢ), dann ist mit der gezeigten Einrichtung eine äusserst kurze Reaktionszeit zu verwirklichen.

## Patentansprüche

1. Bogenanleger für bogenverarbeitende Maschinen mit folgenden Merkmalen:
einem Stapel (2) aus den zu verarbeitenden Bogen (5) sind eine Vereinzelungsvorrichtung (4) für die Bogen, eine Transporteinrichtung (8 bis 15) für die Zufuhr der vereinzelnten Bogen zur Maschine (6) und eine Einrichtung zum selbsttätigen Ausrichten der Seitenlage des Stapels zugeordnet,
die Einrichtung zum selbsttätigen Ausrichten der Seitenlage umfasst einen Stellmotor (24), der in Wirkverbindung steht mit einem quer zur Bogentransportrichtung bewegbar gelagerten, den Stapel tragenden Stapeltisch (3) und
eine Stellsignale an den Stellmotor abgebende Bogen-Istlage-Erkennungseinrichtung,
die Bogen-Istlage-Erkennungseinrichtung weist einen, in Bogentransportrichtung gesehen, unmittelbar nach dem Stapel angeordneten, berührungslos arbeitenden Bogen-Istlage-Geber auf, dadurch gekennzeichnet, dass
der Bogen-Istlage-Geber mit zwei Reflexlichtschranken gebildet ist, die auf einer sich quer zur Bogentransportrichtung erstreckenden Traverse (16) längsverschieblich gelagert und
wahlweise unter wählbaren gegenseitigen Abständen
diesseits und und jenseits einer ausgewählten Seitenkante (21 bzw. 23) bzw.
jeweils diesseits bzw. jenseits je einer der beiden Seitenkanten (21 und 23) eines von der Transporteinrichtung erfassten Bogens arretierbar sind.

2. Bogenanleger nach Anspruch 1, dadurch gekennzeichnet, dass bei Zuordnung beider Reflexlichtschranken zu ein und derselben Seitenkante eines Bogens und bei innerhalb einer gewissen Toleranz zugeführten Bogen dieser von lediglich einer der beiden Reflexlichtschranken und bei korrekturbedürftigem Bogentransport der Bogen von keiner oder von beiden Reflexlichtschranken beaufschlagt ist.

3. Bogenanleger nach Anspruch 1, dadurch gekennzeichnet, dass ein Stellsignal an den Stellmotor (24) in Abhängigkeit von einer bestimmten Ansprechdauer (T) der Bogen-Istlage-Erkennungseinrichtung (16 bis 20) erfolgt.

4. Bogenanleger nach Anspruch 1, dadurch gekennzeichnet, dass die Ansprechdauer (T) stufenweise einstellbar ist, wobei eine Zeitstufe einer aus Bogenlänge (I) und Transportgeschwindigkeit (v) sich ergebenden Zeitspanne (T, = I/v) entspricht, während der ein einzelner Bogen (5) die Erkennungseinrichtung (16 bis 20) beaufschlagt, wobei T vorzugsweise kleiner, gleich oder ein ganzzahliges Vielfaches von T, sein kann.

## Claims

1. Sheet feeder for sheet processing machines, in which a
separating device (4) for the sheets, a conveying device (8 to 15) for the supply of the separated sheets to the machine (6) and a device for automatic alignment of the lateral position of the stack are assigned to a stack (2) of sheets (5) to be processed,
the device for automatic alignment of the lateral position comprising a servomotor (24) being in operating contact with a sheet stack-bearing table (3) adapted to move transversely to the sheet transport direction, and an actual sheet-position detection device giving control signals to the servomotor,
the actual sheet-position detection device comprising a non-contact actual sheet-position detector arranged immediately behind the stack, as viewed in sheet transport direction, wherein
the actual sheet-position detector comprises a first and a second reflex light barrier being positioned longitudinally displaceable on a traverse (16) extending transversely to the sheet transport direction, said reflex light barriers being lockable in one of a first, a second and a third configuration, respectively, with regard to said first and second side edges in selected distances between said first and said second reflex light barrier inside and outside of a sheet area within two imagined vertical planes, each of said planes including one of a first and a second side edge of a sheet picked up by the conveying device,
in said first configuration said first reflex light barrier being arranged outside said sheet area and said second reflex light barrier being arranged inside said sheet area and said first and said second reflex light barrier being adjacent to one of said first and second side edges,
in said second configuration the first reflex light barrier being arranged outside said sheet area and adjacent to said first side edge and said second reflex light barrier being arranged outside said sheet area and adjacent to said second side edge,
in said third configuration said first reflex light barrier being arranged inside said sheet area and adjacent to said first side edge and said second reflex light barrier being arranged inside said sheet area and adjacent said second side edge.

2. Sheet feeder according to Claim 1, wherein, with both reflex light barriers being assigned to one and the same side edge of a sheet and with sheets being fed within a given tolerance, the sheet is covered by only one of the two reflex light barriers, and in case of the sheet transport needing to be corrected the sheet is covered by none or both reflex light barriers.

3. Sheet feeder according to Claim 1, wherein a control signal is given to the servomotor (24), the control signal being dependent on a predetermined response time of the actual sheet-position detection device (16 to 20).

4. Sheet feeder according to Claim 1, wherein the response time (T) can be set stepwise, one time step corresponding to a time span (Tᵢ = I/v) resulting from sheet length (I) and transport speed (v), during which a single sheet (5) influences the detection device (16 to 20), whereby T preferably can be less, equal to or an integral multiple of Tᵢ.

## Revendications

1. Margeur pour machine travaillant les feuilles, présentant les particularités suivantes:
à une pile (2) composée des feuilles (5) à travailler, sont associés un dispositif de séparation (4) agissant sur les feuilles, un dispositif de tranport (8 à 15) servant à acheminer les feuilles séparées à la machine (6), et un dispositif servant à l'alignement automatique de la position latérale de la pile;
le dispositif servant à l'alignement automatique de la position latérale comprend un moteur de positionnement (24) qui est en liaison effective avec une table porte-pile (3) qui porte la pile et qui est montée de façon à pouvoir se déplacer transversalement par rapport à la direction de transport des feuilles; et
un dispositif de détection de la position réelle des feuilles qui envoie des signaux de positionnement au moteur de positionnement,
le dispositif de détection de la position réelle des feuilles présente un capteur de position réelle des feuilles, travaillant sans contact, disposé immédiatement en aval de la pile, considéré dans le sens du transport des feuilles, caractérisé en ce que
le capteur de la position réelle des feuilles estformé de deux dispositifs photoélectriques à réflexion qui sont montés mobiles en translation longitudinale sur la traverse (16) qui s'étent transversalement à la direction du transport des feuilles, et
peuvent être bloqués sélectivement à des écartements mutuels pouvant être choisis,
de part et d'autre d'un bord latéral choisi (21 ou 23)
ou encore de part et d'autre des deux bords latéraux (21 et 23) d'une feuilles qui est saisie par le dispositif de transport.

2. Margeur selon la revendication 1, caractérisé en ce que, dans le cas où les deux dispositifs photoélectriques à reflexion sont associés à un seul et même bord latéral d'une feuille, cette feuille est intéressée par un seul des deux dispositifs photoélectriques à réflexion dans le cas où la feuille est acheminée dans les limites d'une certaine tolérance tandis que, dans le cas où le transport des feuilles demande une correction, la feuille n'est intéressée par aucun des dispositifs photoélectriques à réflexion ou encore est intéressée par ces deux dispositifs.

3. Margeur selon la revendication 1, caractérisé en ce qu'un signal de positionnement envoyé au moteur de positionnement (24) est produit en fonction d'une certaine durée de réponse (T) du dispositif de détection de la position réelle des feuilles (16 à 20).

4. Margeur selon la revendication 1, caractérisé en ce que la durée de réponse (T) est réglable par pas successifs, un pas de temps correspondant à un intervalle de temps (T1= I/v) qui résulte de la longueur ( 1 ) des feuilles et de la vitesse de transport (v), et pendant lequel une seule feuille (5) active le dispositif de détection (16 à 20), T pouvant de préférence être inférieur ou égal à Tₗ, ou encore égal à un multiple entier de Tₗ.
